# EUROPÄISCHE PATENTANMELDUNG

(11) **EP 1 776 897 A1**
(43) Veröffentlichungstag der Anmeldung: **25.04.2007**
(21) Anmeldenummer: 05109755.8
(22) Anmeldetag: 19.10.2005
(51) Int. Cl.: A47B 57/40, A47B 57/42, A47B 57/52

(54) **Regalsystem mit Aushaengeschutz fuer Tragelemente**

(71) Anmelder: Element -System Rudolf Bohnacker GmbH, 89616 Rottenacker (DE)
(72) Erfinder: Spanner, Rudolf, 89250 Senden (DE); Karcher, Johann, 89597 Munderkingen (DE)
(74) Vertreter: Betten & Resch

(57) **Zusammenfassung**

Erfindungsgemäß wird ein Regalsystem vorgeschlagen, umfassend wenigstens zwei Wandschienen (10), welche vertikal an einer Wand befestigbar sind und in regelmäßigen Abständen Aussparungen (12) aufweisen, sowie Tragelemente (20), die jeweils wenigstens einen Befestigungsvorsprung (22) zum Eingriff in die Aussparungen (12) der Wandschiene (10) aufweisen, wobei die Aussparungen (12) so geformt sind, dass sie jeweils eine Ein-/Aushängeposition für das Tragelement (20) bilden, in der dieses von der Wandschiene lösbar ist und eine Tragposition bilden, in welcher das Tragelement (20) mit Befestigungsvorsprung (22) nicht von der Wandschiene (10) lösbar ist, wobei das Tragelement (20) durch Horizontalbewegung und/oder Drehung um eine Achse senkrecht zur Wandebene zwischen der Ein-/Aushängeposition und der Tragposition bewegbar ist. Das erfindungsgemäße Regalsystem ermöglicht einen sicheren Aushängschutz des Tragelements (20) aus der Wandschiene (10), wobei gleichzeitig eine gut Handhabbarkeit und hohe Tragkraft des Regalsystems gewährleistet ist.

## Beschreibung

### Gebiet der Erfindung

Die Erfindung betrifft ein Regalsystem, bestehend aus an der Wand befestigbaren Wandschienen, die in regelmäßigen Abständen Aussparungen aufweisen, sowie einhängbaren Tragelementen für Regalböden oder dergleichen, welche vorzugsweise zwei Befestigungsvorsprünge zum Eingriff in die Aussparungen in den Wandschienen aufweisen. Die Erfindung betrifft außerdem die Wandschiene selbst.

### Verwandter Stand der Technik

Derartige bekannte Regalsysteme sind vielfältig im Einsatz und haben sich z.B. für die großflächige Ablage von Büchern, Waren, Akten und dergleichen bewährt und weisen eine große Flexibilität auf, da sie nach oben und zur Seite beliebig erweitert werden können.

Die Wandschienen werden mittels Schrauben oder dergleichen an einer Wand oder auch einem Stahlgitter, Raumteiler oder dergleichen in vertikaler Richtung befestigt und weisen eine oder zwei Schlitzreihen zum Einhängen von vorzugsweise L-förmigen Tragelementen auf, die wiederum Vorsprünge zum Eingriff in die Befestigungsschlitze in der Wandschiene aufweisen.

Derartige Regalsysteme sind vergleichsweise günstig aus Stahlblech herstelllbar, flexibel einsetzbar und erweiterbar und lassen sich mit geringem Aufwand an der Wand befestigen. Trotzdem sind solche Regalsysteme für vergleichsweise hohe Traglasten geeignet und haben daher weite Verbreitung gefunden.

Da die Tragelemente in die Befestigungsschlitze der Wandschienen nur eingehängt oder eingesteckt werden, besteht jedoch das Problem, dass bei einem unbeabsichtigten Schlag oder Stoß von unten das Tragelement aus der Wandschiene gelöst werden kann, was insbesondere bei einem voll beladenen Regal zu Sachbeschädigungen und sogar gefährlichen Verletzungen führen kann.

In der DE-GM 7628060 wurde zur Lösung dieses Problems eine Wandschiene mit H-förmigen Befestigungsschlitzen vorgeschlagen, in welche U-förmige Tragelemente einhängbar sind und die an einer Unterseite mittels eines runden Steges und an einer Oberseite mittels zweier halbrunder, einen Schlitz einschließenden Materialvorsprünge gegen ein Hochklappen bei einem Stoß von unten gesichert ist. Der Aushängeschutz verhindert jedoch nur ein Lösen des Tragelements durch eine Kippbewegung, nicht jedoch bei einem Stoß von unten, der das Tragelement wandseitig von seinem Schwerpunkt trifft. Weiterhin ist an der aus der DE-GM 7628060 bekannten Lösung nachteilig, dass diese nur auf die vergleichsweise teuren U-förmigen Tragelemente anwendbar ist.

Weiterhin wurde in dem Gebrauchsmuster DE 202 19 572 U1 ein horizontales Tragelement für ein Regalsystem vorgeschlagen, welches mit einem Haken zum Einhängen in einen Halteschlitz einer Wandschiene versehen ist, welcher Haken T-förmig mit einem Steg und zwei auskragenden Schenkeln ausgebildet ist, wobei die Länge des Hakens die Länge des Schlitzes in der Wandschiene übertrifft. Bei einem Hochkippen des Tragelements verhakt sich der T-förmige Haken daher in dem Befestigungsschlitz, so dass eine Ablösung des Tragelements von der Wandschiene verhindert wird. Trifft ein vertikaler Stoß das Tragelement in seinem wandnahen Bereich, so dass das Tragelement vertikal nach oben bewegt wird, besteht jedoch weiterhin die Gefahr eines unbeabsichtigten Aushängens.

### Zusammenfassung der Erfindung

Der Erfindung liegt daher die Aufgabe zugrunde, ein Regalsystem sowie eine Wandschiene für ein Regalsystem zu schaffen, wobei ein sicherer Aushängeschutz bei beliebigen Stößen oder Schlägen von unten her gewährleistet ist.

Gelöst wird die Aufgabe durch eine Wandschiene für ein Regalsystem, welche vertikal an einer Wand befestigbar ist und in regelmäßigen Abständen Aussparungen zum Einhängen von jeweils mit einem Befestigungsvorsprung versehenen Tragelementen aufweist, wobei die Aussparungen so geformt sind, dass sie jeweils eine Ein-/Aushängeposition für das Tragelement bilden, in der dieses von der Wandschiene lösbar ist und eine Tragposition bilden, in welcher das Tragelement mit Befestigungsvorsprung nicht von der Wandschiene lösbar ist, wobei das Tragelement durch Horizontalbewegung und/oder Drehung um eine Achse senkrecht zur Wandebene zwischen der Ein-/Aushängeposition und der Tragposition bewegbar ist.

Die Aufgabe wird ferner gelöst durch ein Regalsystem, umfassend wenigstens zwei Wandschienen, welche vertikal an einer Wand befestigbar sind und in regelmäßigen Abständen Aussparungen aufweisen, sowie Tragelemente, die jeweils einen Befestigungsvorsprung zum Eingriff in die Aussparungen einer Wandschiene aufweisen, wobei die Aussparungen so geformt sind, dass sie jeweils eine Ein-/Aushängeposition für das Tragelement bilden, in der dieses von der Wandschiene lösbar ist, und eine Tragposition bilden, in welcher das Tragelement mit Befestigungsvorsprung nicht von der Wandschiene lösbar ist, wobei das Tragelement durch Horizontalbewegung und/oder Drehung um eine Achse senkrecht zur Wandebene zwischen der Ein-/Aushängeposition und der Tragposition bewegbar ist.

In der Tragposition oder Lastposition des Tragelements in der Wandschiene sind die vertikalen Abmessungen der Aussparung in der Wandschiene so gewählt, dass ein Lösen des Tragelements von der Wandschiene in der Tragposition nicht möglich ist. Zum Einhängen des Tragelements sind Bereiche der Aussparungen vorgesehen, die wenigstens eine Ein-/ Aushängeposition für die Tragelemente bilden, in der ein Einhängen und Aushängen der Tragelemente möglich ist. Zwischen der Tragposition und der Ein-/Aushängeposition ist das Tragelement nur durch eine Horizontalbewegung und/oder eine Drehbewegung um eine Achse senkrecht zur Wandebene (Schlüsseldrehbewegung) bewegbar. So kann ein zuverlässiger Aushängeschutz bei Vertikalstößen jeder Art von unten her mit einer leichten Handhabbarkeit des Regalsystems beim Auf- und Abbau verbunden werden.

Die Aussparungen können einen zentralen Bereich mit kleineren vertikalen Abmessungen aufweisen, der die Tragposition bildet und wenigstens einen peripheren Bereich mit grösseren vertikalen Abmessungen aufweisen, der die Ein-/Aushängeposition bildet, in welche das Tragelement durch eine Vertikalbewegung nach unten gebracht wird. Die Einrastposition verleiht dem Tragelement zu einer zusätzlichen Stabilität in der Tragposition.

Die vertikale Höhe der Aussparung im die Tragposition bildenden zentralen Bereich der Wandschiene ist vorzugsweise so bemessen, dass der Befestigungsvorsprung des Tragelements auch bei maximaler Verkippung des Tragelements nach oben nicht aus der Aussparung lösbar.

Der die Tragposition bildende zentrale Bereich der Aussparungen kann vorzugsweise einen nach unten gerichteten Schlitzbereich umfassen, der ein Einrasten des Tragelements ermöglicht.

Die Aussparungen können weiterhin zur Bildung der Ein-/Aushängeposition zwei periphere Bereiche symmetrisch beidseits des zentralen Bereichs aufweisen, die noch oben oder nach unten ausgeschnitten sein und einen schlitzförmigen, U-förmigen oder dreieckförmigen Querschnitt haben können.

Das Tragelement kann in der Ein-/Aushängeposition in einer um eine Achse senkrecht zur Wandebene gegenüber der Vertikalen um einen Winkel (beispielsweise 30 bis 60 Grad) verdrehten Position ein- und aushängbar sein.

Gemäß einer Variante der Erfindung sind die Aussparungen ausgebildet zum Einhängen eines Tragelements mit U-förmigem Querschnitt. Dadurch kann die Flexibilität der Wandschiene weiter erhöht werden.

Gemäß einer weiteren Variante sind die Aussparungen in der Regalschiene ausgebildet, breite Tragelemente mit einer Breite von wenigstens 6 mm oder vorzugsweise wenigstens 10 mm aufzunehmen, die beispielsweise auch aus Kunststoff gefertigt sein können.

Die Tragelemente des erfindungsgemäßen Regalsystems sind vorzugsweise aus Flachstahl ausgebildet, wobei ein erster, oberer Befestigungsvorsprung T-förmig und ein zweiter, unterer Befestigungsvorsprung hakenförmig ausgebildet sein kann. Gemäß einer Variante ist der erste Befestigungsvorsprung größer als der zweite Befestigungsvorsprung ausgebildet.

### Kurze Beschreibung der Zeichnungen

Die Erfindung wird im Folgenden anhand von konkreten Ausführungsbeispielen unter Bezugnahme auf die beiliegenden Zeichnungen erläutert.
Fig. 1 zeigt ein Ausführungsbeispiel eines Tragelements des erfindungsgemäßen Regalsystems.
Fig. 2 zeigt ein erstes Ausführungsbeispiel einer erfindungsgemäßen Wandschiene für ein Regalsystem.
Fig. 3 zeigt schematisch ein zweites Ausführungsbeispiel einer erfindungsgemäßen Wandschiene für ein Regalsystem.
Fig. 4 illustriert eine Tragposition eines Ausführungsbeispiels des erfindungsgemäßen Regalsystems.
Fig. 5 illustriert eine Ein-/Aushängeposition eines Ausführungsbeispiels des erfindungsgemäßen Regalsystems.
Figuren 6, 7 und 8 zeigen weitere Ausführungsbeispiele einer erfindungsgemäßen Wandschiene für ein Regalsystem.
Fig. 9 zeigt in Querschnittsdarstellung und in Seitenansicht ein U-förmiges Tragelement zur Verwendung mit einer erfindungsgemäßen Wandschiene.
Fig. 10 zeigt im Querschnitt und in Seitenansicht ein Tragelement zur Verwendung mit dem erfindungsgemäßen Regalsystem, welches einen breiten Querschnitt aufweist.

### Detaillierte Beschreibung der Erfindung

Die Erfindung wird im Folgenden anhand von konkreten Ausführungsbeispielen im Detail erläutert.

Fig. 1 zeigt in Seitenansicht ein erstes Ausführungsbeispiel eines Tragelements 20 des erfindungsgemäßen Regalsystems. Dieses ist zur Erzielung einer größtmöglichen Tragkraft insgesamt L-förmig ausgestaltet, wobei ein langer Schenkel sich horizontal von der Wandebene erstreckt und dessen Oberkante zur Aufnahme eines Regalbretts oder dergleichen ausgebildet ist und ein kurzer Schenkel sich vertikal nach unten erstreckt. Zum Einhängen oder Einstecken des Tragelements 20 in eine vertikal anzubringende Wandschiene weist das Tragelement 20 an seinem der Wand zugewandten Ende Befestigungsvorsprünge 22 und 24 auf. Der obere, größere Befestigungsvorsprung 22 ist T-förmig ausgebildet, so dass Schlitze 23 gebildet werden zum Einhängen des Tragelements in die Wandschiene. Ein unterer, kleinerer Befestigungsvorsprung ist hakenförmig mit einem nach oben weisenden Schlitz 23 ausgebildet.

Optional kann das Tragelement/der Regalbodenträger einen endseitigen Vorsprung 27 zur Fixierung eines Regalbodens oder dergleichen sowie eine Öffnung 25 im Übergangsbereich zwischen dem horizontalen und dem vertikalen Schenkel aufweisen. Vorzugsweise ist das Tragelement aus Flachstahl ausgebildet, wobei eine hohe Tragkraft bei vergleichsweise niedrigen Herstellungskosten realisiert werden kann.

Fig. 2 zeigt ein erstes Ausführungsbeispiel einer erfindungsgemäßen Wandschiene 10. Diese besteht vorzugsweise aus einem U-förmigen Hohlprofil aus Stahlblech, das mittels Schrauben oder dergleichen vertikal an einer Wand, einem Tragegerüst oder ähnlichem befestigt wird. Andere Materialien wie Kunststoff oder dergleichen sind jedoch auch denkbar.

In regelmäßigen Abständen sind in der Wandschiene 10 Aussparungen 12 ausgebildet, in welche die Tragelemente 20 einhängbar bzw. einsteckbar sind. Die Aussparungen 12 umfassen bei dem in Fig. 2 gezeigten Ausführungsbeispiel beidseitig angeordnete Ausschnittsbereiche 13 sowie einen zentralen, kleineren Ausschnittsbereich 14. Die Geometrie der Aussparungen 12 ist erfindungsgemäß so gewählt, dass die Aussparung für einen Befestigungsvorsprung des Tragelements, beispielsweise den in Fig. 1 gezeigten Befestigungsvorsprung 22 einerseits eine Tragposition bzw. Lastposition bildet, in welcher das Tragelement auch bei einer Vertikalbewegung von unten gegen ein Herausfallen geschützt ist und andererseits eine Ein-/Aushängeposition bildet, in welcher das Tragelement durch vertikales Verkippen oder durch Drehung um eine horizontale Achse senkrecht zur Wandebene eingehängt bzw. ausgehängt werden kann. Das Tragelement ist aus der Ein-/Aushängeposition durch Horizontalbewegung und/oder eine Drehbewegung um eine horizontale Achse senkrecht zur Wandebene (Schlüsseldrehbewegung) in die Tragposition bewegbar. Vorzugsweise umfaßt die Tragposition eine Einrastposition dadurch, dass das Tragelement um ca. 1 bis 3 mm vertikal nach unten bewegt wird. Zur Stabilisierung wird der untere Befestigungsvorsprung 24 in eine darunter liegende Aussparung 12 der Wandschiene 10 eingehängt.

In dem in Fig. 2 gezeigten Ausführungsbeispiel wird die Ein-/Aushängeposition für das Tragelement durch die rechts- und linksseitigen peripheren Ausschnittsbereiche 13 gebildet, wo das Tragelement 20 eingehängt werden kann. Durch eine horizontale Schlüsseldrehbewegung wird das Tragelement dann in eine zentrale Tragposition bewegt und durch eine kleine Vertikalbewegung nach unten eingerastet. Die Tragposition wird bei diesem Ausführungsbeispiel durch die mittigen Ausschnittsbereiche 14 der Aussparungen 12 gebildet. Die Tragposition mit Aushängeschutz einerseits und die Ein-/Aushängeposition andererseits sind in den Fig. 4 bzw. 5 schematisch illustriert.

In der in Fig. 4 gezeigten Tragposition ist eine vertikale Höhe a der Aussparung 12 in der Wandschiene so gewählt, dass der Befestigungsvorsprung 22 mit einer Höhe d auch bei maximaler Verkippung des Tragelements nicht aus der Aussparung gelöst werden kann. Es besteht somit eine sicherer Schutz gegen ein unbeabsichtigtes Aushängen des Tragelements aus der Wandschiene.

In der in Fig. 5 schematisch gezeigten Ein-/Aushängeposition ist die vertikale Öffnung b der Aussparung 12 so gewählt, dass ein Ein- und Aushängen des Tragelements ohne größere Schwierigkeiten möglich ist. Das Tragelement 20 kann durch eine Horizontalbewegung, eine Drehbewegung um eine horizontale Achse senkrecht zur Wandebene oder eine Kombination aus beiden Bewegungen in die vorzugsweise zentrale Tragposition bewegt werden (siehe Fig. 2).

Eine alternative Ausführung der Aussparungen 12 der Wandschiene 10 ist in Fig. 3 gezeigt. In diesem Ausführungsbeispiel wird die Ein-/Aushängeposition des Tragelements durch eine verkippte Position gebildet, wie schematisch durch den Befestigungsvorsprung 22 illustriert ist. Das Tragelement wird um einen Winkel von beispielsweise 30° oder 45° gegenüber der vertikalen Wandschiene angewinkelt, so dass der große Befestigungsvorsprung d wie in Fig. 3 skizziert in die Aussparung 12 bewegt werden kann. Dann dreht man das Tragelement in die vertikale Tragposition, wobei sich der Befestigungsvorsprung hinter dem Profilblech der Wandschiene 10 verkantet, wie in Fig. 3 gestrichelt dargestellt ist. In dieser vertikalen Position ist ein Lösen des Tragelements von der Wandschiene nicht mehr möglich, wie in Fig. 4 illustriert ist. Schließlich wird das Tragelement 20 durch eine kleine vertikale Bewegung nach unten mit der Wandschiene verrastet, wobei auch der untere, kleinere Befestigungsvorsprung 24 an dem Ausschnittsbereich 14 der nächsttieferen Aussparung eingerastet wird.

Alternative Ausführungsbeispiele der möglichen Formen der Aussparungen 12 der erfindungsgemäßen Wandschienen sind in den Fig. 6, 7 und 8 illustriert.

Das in Fig. 6 gezeigte Ausführungsbeispiel ähnelt der in Fig. 3 gezeigten Ausführung, wobei jedoch die Ausschnittsbereiche 13 tiefer ausgeschnitten sind.

Bei dem Fig. 7 gezeigten Ausführungsbeispiel sind die peripheren Ausschnittsbereiche 13 nach oben orientiert, während bei dem in Fig. 8 gezeigten Ausführungsbeispiel jeweils nur ein seitlicher Ausschnittsbereich vorgesehen ist, der bei aufeinander folgenden Aussparungen abwechselnd linksseitig und rechtsseitig ausgebildet ist. In Fig. 8 ist schematisch ein eingehängtes Tragelement 20 gezeigt.

Gemäß einem bevorzugten Ausführungsbeispiel der Erfindung ist es möglich, in die in den Figuren 2, 3, 6 und 7 gezeigten Wandschienen neben aus Flachmaterial gefertigten Tragelementen, wie beispielsweise in Fig. 1 gezeigt, auch Tragelemente mit U-förmigen oder rechteckigem Querschnitt einzuhängen.

Fig. 9a zeigt im Querschnitt und Fig. 9b in Seitenansicht ein Tragelement 30 mit U-förmigem Querschnitt, welches Befestigungsvorsprünge 32, 34 aufweist und Fig. 10 ein Tragelement 40 mit rechteckförmigem Querschnitt mit Befestigungsvorsprüngen 42, 44. Diese Befestigungsvorsprüngen können dann in die beidseitig ausgebildeten Ausschnittsbereiche 13 der in den Wandschienen ausgebildeten Aussparungen 12 eingehängt werden. Ein Aushängeschutz wie bei den Tragelementen 20 aus Flachstahl ist zwar nicht gegeben, die Wandschienen weisen jedoch den zusätzlichen Vorteil einer größeren Flexibilität auf, da diese das Einhängen sowohl von flachen Tragelementen als auch solchen mit U-förmigem oder rechteckigem Querschnitt erlaubt, wozu im Stand der Technik Wandschienen mit doppelter Schlitzleiste erforderlich waren.

Insbesondere Tragelemente mit rechteckförmigem Querschnitt (wie in Fig. 10 schematisch dargestellt) können durch die höhere Materialdicke sehr hohe Traglasten aufnehmen. Dies erlaubt es, die Tragelemente 40 gewichts- und kostensparend aus Kunststoff auszuführen.

Erfindungsgemäß wird somit ein Regalsystem sowie eine Wandschiene für ein Regalsystem vorgeschlagen, welches eine Ein-/Aushängeposition und eine Tragposition für ein Tragelement vorsehen, wobei das Tragelement in der Tragposition gegen ein Aushängen gesichert ist und das Tragelement aus der Ein-/Aushängeposition in die Lastposition durch eine Horizontalbewegung und/oder durch eine sogenannte Schlüsseldrehbewegung bewegt werden kann. Dadurch ist es möglich, ein preisgünstiges und einfach zu handhabendes Regalsystem zu schaffen, welches einen sicheren Schutz gegen unbeabsichtigtes Aushängen der Tragelemente bei einem beliebigen Stoß oder dergleichen von unten gewährleistet.

## Patentansprüche

1. Wandschiene für ein Regalsystem, welche vertikal an einer Wand befestigbar ist und in regelmäßigen Abständen Aussparungen (12) zum Einhängen von mit jeweils einem Befestigungsvorsprung (22) versehenen Tragelementen (20) aufweist,
**dadurch gekennzeichnet, dass** die Aussparungen (12) so geformt sind, dass sie jeweils eine Ein-/Aushängeposition für das Tragelement (20) bilden, in der dieses von der Wandschiene lösbar ist und eine Tragposition bilden, in welcher das Tragelement (20) mit Befestigungsvorsprung (22) nicht von der Wandschiene (10) lösbar ist, wobei das Tragelement (20) durch Horizontalbewegung und/oder Drehung um eine Achse senkrecht zur Wandebene zwischen der Ein-/Aushängeposition und der Tragposition bewegbar ist.

2. Wandschiene nach Anspruch 1, wobei die Aussparungen (12) einen zentralen Bereich mit kleineren vertikalen Abmessungen (a) aufweisen, der die Tragposition bildet und wenigstens einen peripheren Bereich mit grösseren vertikalen Abmessungen (b) aufweisen, der die Ein-/Aushängeposition bildet.

3. Wandschiene nach Anspruch 2, wobei der die Tragposition bildende zentrale Bereich der Aussparungen (12) einen nach unten gerichteten Schlitzbereich (14) umfasst, der ein Einrasten des Befestigungsvorsprungs ermöglicht.

4. Wandschiene nach Anspruch 2 oder 3, wobei die Aussparungen (12) zwei periphere Bereiche symmetrisch beidseits des zentralen Bereichs aufweisen.

5. Wandschiene nach Anspruch 4, wobei die peripheren Bereiche der Aussparungen (12) einen nach unten ausgeschnittenen Bereich (13) umfassen.

6. Wandschiene nach Anspruch 4, wobei die peripheren Bereiche der Aussparungen (12) einen nach oben ausgeschnittenen Bereich (13) umfassen.

7. Wandschiene nach Anspruch 5 oder 6, wobei der ausgeschnittene Bereich (13) dreiecksförmig oder schlitzförmig ausgebildet ist.

8. Wandschiene einem der Ansprüche 1 bis 7, wobei in der Ein-/Aushängeposition das Tragelement (20) in einer um eine Achse senkrecht zur Wandebene gegenüber der Vertikalen um einen Winkel verdrehten Position ein-und aushängbar ist.

9. Wandschiene Anspruch 8, wobei der Winkel zwischen 30° und 60° beträgt.

10. Wandschiene nach einem der Ansprüche 1 bis 9, wobei die Aussparungen (12) zur Befestigung eines breiten Tragelements (20) eine Breite von wenigstens 6 mm, vorzugsweise wenigstens 10 mm aufweisen.

11. Regalsystem, umfassend wenigstens zwei Wandschienen (10), welche vertikal an einer Wand befestigbar sind und in regelmäßigen Abständen Aussparungen (12) aufweisen, sowie Tragelemente (20), die jeweils einen Befestigungsvorsprung (22, 24) zum Eingriff in die Aussparungen (12) einer Wandschiene (10) aufweisen,
**dadurch gekennzeichnet, dass** die Aussparungen (12) so geformt sind, dass sie jeweils eine Ein-/Aushängeposition für das Tragelement (20) bilden, in der dieses von der Wandschiene lösbar ist, und eine Tragposition bilden, in welcher das Tragelement (20) mit Befestigungsvorsprung (22) nicht von der Wandschiene (10) lösbar ist, wobei das Tragelement (20) durch Horizontalbewegung und/oder Drehung um eine Achse senkrecht zur Wandebene zwischen der Ein-/Aushängeposition und der Tragposition bewegbar ist.

12. Regalsystem nach Anspruch 11, wobei die Aussparungen (12) einen zentralen Bereich mit kleineren vertikalen Abmessungen (a) aufweisen, der die Tragposition bildet und wenigstens einen peripheren Bereich mit grösseren vertikalen Abmessungen (b) aufweisen, der die Ein-/Aushängeposition bildet.

13. Regalsystem nach Anspruch 12, wobei der die Tragposition bildende zentrale Bereich der Aussparungen (12) einen nach unten gerichteten Schlitzbereich (14) umfasst, der ein Einrasten des Befestigungsvorsprungs ermöglicht.

14. Regalsystem nach Anspruch 12 oder 13, wobei die Aussparungen (12) zwei periphere Bereiche symmetrisch beidseits des zentralen Bereichs aufweisen.

15. Regalsystem nach Anspruch 14, wobei die peripheren Bereiche der Aussparungen (12) einen nach unten ausgeschnittenen Bereich (13) umfassen.

16. Regalsystem nach Anspruch 14, wobei die peripheren Bereiche der Aussparungen (12) einen nach oben ausgeschnittenen Bereich (13) umfassen.

17. Regalsystem nach Anspruch 15 oder 16, wobei der ausgeschnittene Bereich (13) dreiecksförmig oder schlitzförmig ausgebildet ist.

18. Regalsystem einem der Ansprüche 11 bis 17, wobei in der Ein-/Aushängeposition das Tragelement (20) in einer um eine Achse senkrecht zur Wandebene gegenüber der Vertikalen um einen Winkel verdrehten Position ein-und aushängbar ist.

19. Regalsystem nach Anspruch 18, wobei der Winkel zwischen 30° und 60° beträgt.

20. Regalsystem nach einem der Ansprüche 11 bis 19, wobei die Aussparungen (12) zur Befestigung eines breiten Tragelements (20) eine Breite von wenigstens 6 mm, vorzugsweise wenigstens 10 mm aufweisen.

21. Regalsystem nach Anspruch 20, wobei das breite Tragelement (20) aus Kunststoff ausgebildet ist.

22. Regalsystem nach einem der Ansprüche 11 bis 19, wobei das Tragelement (20) aus Flachstahl ausgebildet ist.

23. Regalsystem nach Anspruch 22, wobei ein erster, oberer Befestigungsvorsprung (22) des Tragelements (20) T-förmig ausgebildet ist und ein zweiter, unterer Befestigungsvorsprung (24) des Tragelements (20) hakenförmig ausgebildet ist.

24. Regalsystem nach Anspruch 23, wobei der zweite Befestigungsvorsprung (24) geringere vertikale Abmessungen aufweist als der erste Befestigungsvorsprung (22).

25. Regalsystem nach Anspruch 23 oder 24, wobei der erste Befestigungsvorsprung (22) und der zweite Befestigungsvorsprung (24) in zwei übereinanderliegende Aussparungen (12) der Wandschiene (10) einhängbar sind.

26. Regalsystem nach Anspruch 12 oder einem darauf rückbezogenen Anspruch, wobei die vertikale Höhe (a) der Aussparung (12) im die Tragposition bildenden zentralen Bereich der Wandschiene so bemessen ist, dass der Befestigungsvorsprung (22) des Tragelements (20) auch bei maximaler Verkippung des Tragelements (20) nach oben nicht aus der Aussparung (12) lösbar ist.
